# EUROPÄISCHE PATENTANMELDUNG

(11) **EP 0 365 694 A1**
(43) Veröffentlichungstag der Anmeldung: **02.05.1990**
(21) Anmeldenummer: 88115929.7
(22) Anmeldetag: 28.09.1988
(51) Int. Cl.: E03D 11/14

(54) **Wandhängendes Klosett oder Sitzwaschbecken**

(30) Priorität: 27.10.1988 DE 8714299 U
(71) Anmelder: KERAMAG Keramische Werke Aktiengesellschaft, D-40878 Ratingen (DE)
(72) Erfinder: Baltes, Helmut, D-5628 Heiligenhaus (DE)
(74) Vertreter: Stenger, Watzke & Ring Patentanwälte

(57) **Zusammenfassung**

Die Erfindung betrifft ein wandhängendes Klosett oder Sitzwaschbecken aus Sanitärkeramik mit in der hinteren Anlagefläche (1d) ausgebildeten Öffnungen (2) für wandseitige Befestigungsbolzen. Um die Montage zu vereinfachen, ist in der oberen Beckenfläche (1c) in einem hinter der Schüssel (1a) liegenden Bereich mindestens eine Montageöffnung (2) ausgebildet, die nach der Montage durch eine Abdeckplatte (4) verschließbar ist.

## Beschreibung

Die Erfindung betrifft ein wandhängendes Klosett oder Sitzwaschbecken aus Sanitärkeramik mit in der hinteren Anlagefläche ausgebildeten Öffnungen für wandseitige Befestigungsbolzen.

Derartige wandhängende Klosetts oder Sitzwaschbecken sind in verschiedenen Ausführungen bekannt. Sie werden üblicherweise durch eine nicht sichtbare Befestigung an der Wand befestigt, wozu sich der Installateur auf den Boden legen muß und von unten sowie für ihn nicht sichtbar die Unterlegscheiben und Muttern auf die in der Wand installierten Gewindebolzen aufschrauben muß. Weitere Nachteile dieser bekannten Ausbildung sind darin zu sehen, daß der Blick auf die auszuführenden Arbeiten verdeckt ist und nur ein eingeengter Raum für die Betätigung der Werkzeuge vorhanden ist, so daß sich eine erschwerte Montage ergibt, insbesondere bei eingeengten Raumverhältnissen.

Der Erfindung liegt die Aufgabe zugrunde, ein wandhängendes Klosett oder Sitzwaschbecken derart weiterzubilden, daß sich eine einfache Montage ergibt.

Die Lösung dieser Aufgabenstellung durch die Erfindung ist dadurch gekennzeichnet, daß in der oberen Deckfläche in einem hinter der Schüssel liegenden Bereich mindestens eine Montageöffnung ausgebildet ist, die nach der Montage durch eine Abdeckplatte verschließbar ist. Hierdurch wird die Montage insbesondere bei eingeengten Raumverhältnissen erheblich vereinfacht.

Bei einer bevorzugten Weiterbildung der Erfindung ist die Abdeckplatte aus Kunststoff hergestellt und mit Klips, vorzugsweise aus nichtrostendem Stahl, lösbar befestigt.

Gemäß einem weiteren Merkmal der Erfindung kann die Abdeckplatte auch als feststehender Teil eines Klosettsitzes ausgebildet sein.

Auf der Zeichnung ist ein Ausführungsbeispiel eines erfindungsgemäßen Klosetts dargestellt, und zwar zeigen:
Fig. 1 eine perspektivische Ansicht des Klosetts vor der Anbringung des Klosettsitzes,
Fig. 2 eine Draufsicht auf das Klosett und
Fig 3 eine Draufsicht auf einen Klosettsitz.

Das auf der Zeichnung dargestellte Klosett 1 umfaßt in bekannter Weise eine Schüssel 1a, die von einem Rand 1b umgeben ist. Zwischen dem wandseitigen Teil dieses Randes 1b und der der Befestigung des Klosetts 1 dienenden senkrechten Anlagefläche 1d befindet sich eine Deckfläche 1c.

In dieser Deckfläche 1c sind beim Ausführungsbeispiel zwei Montageöffnungen 2 ausgebildet, durch die der Installateur einerseits nach unten hindurchblicken kann, wenn er das Klosett 1 mit seinem auf der Zeichnung nicht erkennbaren Abflußstutzen auf das in der Wand verlegte Abflußrohr und gleichzeitig auf zwei in der Wand angeordnete Gewindebolzen 3 aufschiebt, die durch strichpunktierte Linien in Fig.2 angedeutet sind. Durch die Montageöffnungen 2 kann anschließend die Befestigung des Klosetts auf den Gewindebolzen 3 erfolgen, beispielsweise mittels Unterlegscheiben und Muttern, wobei übliche Werkzeuge zum Anziehen dieser Muttern verwendet werden können, da die Montageöffnungen 2 ausreichend Platz zum Ansetzen und Betätigen dieser Werkzeuge bieten.

Nach erfolgter Montage werden die in der Deckfläche 1c ausgebildeten Montageöffnungen 2 durch eine Abdeckplatte 4 verschlossen. Bei dem auf der Zeichnung dargestellten Ausführungsbeispiel ist diese Abdeckplatte 4 als feststehender Teil eines WC-Sitzes 6 mit Deckel 7 ausgeführt. Die lösbare Befestigung der Abdeckplatte 4 kann beispielsweise mittels zweier Klips 5 aus nichtrostendem Stahl erforlgen, die in Fig.3 zu erkennen sind. Diese Figur zeigt auch die beiden Scharniere 8, mit deren Hilfe der WC-Sitz 6 und der Deckel 7 an der Abdeckplatte 4 angelenkt sind.

### Bezugsziffernliste:

1 Klosett
1a Schüssel
1b Rand
1c Deckfläche
1d Anlagefläche
2 Montageöffnung
3 Gewindebolzen
4 Abdeckplatte
5 Klip
6 WC-Sitz
7 Deckel
8 Scharnier

## Patentansprüche

1. Wandhängendes Klosett oder Sitzwaschbecken aus Sanitärkeramik mit in der hinteren Anlagefläche ausgebildeten Öffnungen für wandseitige Befestigungsbolzen, **dadurch gekennzeichnet**, daß in der oberen Beckenfläche (1c) in einem hinter der Schüssel (1a) liegenden Bereich mindestens eine Montageöffnung (2) ausgebildet ist, die nach der Montage durch eine Abdeckplatte (4) verschließbar ist.

2. Klosett oder Sitzwaschbecken nach Anspruch 1, dadurch gekennzeichnet, daß die Abdeckplatte (4) aus Kunststoff hergestellt und mit Klips (5) lösbar befestigt ist.

3. Klosett nach Anspruch 1 oder 2, dadurch gekennzeichnet, daß die Abdeckplatte (4) als feststehender Teil eines Klosettsitzes (6,7) ausgebildet ist.
